# EUROPÄISCHE PATENTSCHRIFT

(11) **EP 3 378 281 B1**
(45) Veröffentlichungstag und Bekanntmachung des Hinweises auf die Patenterteilung: **26.06.2019**
(21) Anmeldenummer: 16790614.8
(22) Anmeldetag: 03.11.2016
(51) Int. Cl.: H05B 33/08, H05B 37/02

(54) **BELEUCHTUNGSVORRICHTUNG FÜR EIN KRAFTFAHRZEUG**
LIGHTING DEVICE FOR A MOTOR VEHICLE
DISPOSITIF D'ÉCLAIRAGE POUR UN VÉHICULE AUTOMOBILE

(30) Priorität: 16.11.2015 DE 102015222504
(43) Veröffentlichungstag der Anmeldung: 26.09.2018
(73) Patentinhaber: Bayerische Motoren Werke Aktiengesellschaft, 80809 München (DE)
(72) Erfinder: BRUEGL, Juergen, 81669 München (DE)
(86) Internationale Anmeldenummer: PCT/EP2016/076549
(87) Internationale Veröffentlichungsnummer: WO 2017/084881

(56) Entgegenhaltungen:
- DE-A1- 10 237 174
- US-A1- 2005 063 194
- US-A1- 2008 087 797
- US-A1- 2013 082 604
- US-A1- 2013 147 370
- US-A1- 2014 354 152

## Beschreibung

Die Erfindung betrifft eine Beleuchtungsvorrichtung für ein Kraftfahrzeug.

Aus dem Stand der Technik ist es bekannt, für Beleuchtungsvorrichtungen in Kraftfahrzeugen LEDs in verschiedenen Ausführungen zu verwenden. Die einzelnen LEDs (einfarbig, RGB, RGBW) werden in der Regel mit LED-Treibern angesteuert. Hierzu wird ein Modul mit einem Mikroprozessor verwendet, der zum einen eine Kommunikation mit einem Kraftfahrzeug-Datenbus übernimmt und zum anderen die LEDs treibt, üblicherweise über PWM-Ausgänge. Als Kraftfahrzeug-Datenbus kommt dabei häufig der sog. LIN-Bus (LIN = Local Interconnect Network) zum Einsatz. Bei dieser Art der Ansteuerung besteht das Problem, dass nur eine bestimmte Maximalanzahl von LEDs ansteuert werden kann.

Aus dem Stand der Technik sind ferner neuartige LED-Einheiten bekannt, die über eine integrierte Schaltung verfügen. Bei diese LED-Einheiten sind die LEDs und die integrierte Schaltung in einem gemeinsamen Gehäuse untergebracht, wodurch eine hohe Packungsdichte erreicht werden kann. Die einzelnen LED-Einheiten werden über einen Datenstrom gesteuert. Bis dato gibt es keine Ansätze, wie diese LED-Einheiten zur Verwendung als Kraftfahrzeug-Beleuchtungsvorrichtung an einen Kraftfahrzeug-Datenbus gekoppelt werden können.

Die Druckschrift US 2005/063194 A1 offenbart eine LED-basierte Beleuchtungsvorrichtung für ein Kraftfahrzeug, in der eine Vielzahl von LED-Einheiten, die jeweils einen Prozessor und mehrere LEDs umfassen, über einen Datenbus angesteuert werden.

Aufgabe der Erfindung ist es, eine Beleuchtungsvorrichtung für ein Kraftfahrzeug zu schaffen, welche die Ankopplung einer großen Anzahl von LED-Einheiten an einen Kraftfahrzeug-Datenbus ermöglicht.

Diese Aufgabe wird durch die Beleuchtungsvorrichtung gemäß Patentanspruch 1 gelöst. Weiterbildungen der Erfindung sind in den abhängigen Ansprüchen definiert.

Die erfindungsgemäße Beleuchtungsvorrichtung ist für ein Kraftfahrzeug, insbesondere für einen PKW und ggf. auch für einen LKW, vorgesehen und umfasst ein oder mehrere Verarbeitungsmodule sowie einen internen Datenbus und eine Vielzahl von LED-Einheiten. Der interne Datenbus ist ein SPI-Datenbus (SPI = Serial Protocol Interface), der an sich aus dem Stand der Technik bekannt ist. Alternativ kann der interne Datenbus auch ein differentieller Datenbus sein, wobei sich ein differentieller Datenbus dadurch auszeichnet, dass digitale Daten über eine Spannungsdifferenz zwischen zwei Leitungen codiert werden. In einer bevorzugten Variante wird als differentieller Datenbus der an sich bekannte APIX-Bus (APIX = Automotive Pixel Link) eingesetzt. APIX ist ein bi-direktionaler Bus mit zusätzlichen Seitenbändern. Für die Ansteuerung der LEDs braucht man nur einen Teil davon, also einen uni-direktionalen Bus.

Die Beleuchtungsvorrichtung für ein Kraftfahrzeug gemäß der Erfindung wird im Anspruch 1 definiert.

In der erfindungsgemäßen Beleuchtungsvorrichtung sind einem jeweiligen Verarbeitungsmodul mehrere LED-Einheiten aus der Vielzahl von LED-Einheiten zugeordnet und das jeweilige Verarbeitungsmodul ist mit den zugeordneten LED-Einheiten über den internen Datenbus gekoppelt. Der interne Datenbus ist somit zur Kommunikation zwischen den jeweiligen Verarbeitungsmodulen und den zugeordneten LED-Einheiten vorgesehen. Die einem jeweiligen Verarbeitungsmodul zugeordneten LED-Einheiten umfassen jeweils eine oder mehrere LEDs und eine integrierte Schaltung. Die LED-Einheiten sind an eine Spannungsversorgung für das oder die LEDs angeschlossen. Das jeweilige Verarbeitungsmodul ist zur Kopplung an einen Kraftfahrzeug-Datenbus eingerichtet, um erste digitale Steuerbefehle zum Betrieb der Beleuchtungsvorrichtung von dem Kraftfahrzeug-Datenbus zu empfangen und als zweite digitale Steuerbefehle auf den internen Datenbus zu geben. Ferner sind die einem jeweiligen Verarbeitungsmodul zugeordneten LED-Einheiten dazu eingerichtet, ihren LEDs Strom aus der Spannungsversorgung basierend auf den zweiten digitalen Steuerbefehlen auf dem internen Datenbus mittels der integrierten Schaltungen zuzuführen.

Mit der erfindungsgemäßen Beleuchtungsvorrichtung wird eine geeignete Umsetzung von Steuerbefehlen auf einem Kraftfahrzeug-Datenbus in Steuerbefehle auf einem internen Datenbus in der Form eines SPI-Busses bzw. eines differentiellen Datenbusses erreicht. Auf diese Weise kann die Ansteuerung einer großen Anzahl von LED-Einheiten ohne Beschränkung auf eine Maximalanzahl durchgeführt werden. Im Gegensatz hierzu ist bei einer Ansteuerung rein über einen Kraftfahrzeug-Datenbus in der Form eines LIN-Busses die Anzahl der LED-Einheiten auf Grund von Leitungskapazitäten üblicherweise auf 16 - 24 begrenzt.

In einer besonders bevorzugten Ausführungsform der erfindungsgemäßen Beleuchtungsvorrichtung sind das oder die Verarbeitungsmodule zur Kopplung an einen Kraftfahrzeug-Datenbus in der Form des bereits oben erwähnten LIN-Busses eingerichtet. Alternativ oder zusätzlich kann als Kraftfahrzeug-Datenbus auch ein CAN-Bus (CAN = Controller Area Network) verwendet werden.

In einer weiteren Ausgestaltung der erfindungsgemäßen Beleuchtungsvorrichtung ist der interne Datenbus ein SPI-Bus und das oder die Verarbeitungsmodule sind derart ausgestaltet, dass die ersten digitalen Steuersignale mittels Software-SPI und/oder Hardware-SPI auf den SPI-Bus gegeben werden. Die Software-SPI-Methode ist an sich aus dem Stand der Technik bekannt und ermöglicht mittels einer Programmbibliothek ein ausführbares Programm auf dem entsprechenden Verarbeitungsmodul zu erzeugen, mit dem jedes Pin des Verarbeitungsmoduls als SPI-Pin zur Verbindung mit Leitungen des SPI-Busses konfiguriert werden kann. Mit anderen Worten werden bei der Verwendung von Software-SPI herkömmliche I/O-Pins als SPI-Pins konfiguriert. Im Gegensatz dazu sind bei der Verwendung von Hardware-SPI dedizierte Pins des Verarbeitungsmoduls zur Anbindung an den SPI-Bus vorgesehen.

In einer weiteren, besonders bevorzugten Variante der erfindungsgemäßen Beleuchtungsvorrichtung ist ein jeweiliges Verarbeitungsmodul zumindest eines Teils der Verarbeitungsmodule derart mit dem internen Datenbus gekoppelt, dass für mehrere unterschiedliche (d.h. disjunkte) Teilmengen von dem jeweiligen Verarbeitungsmodul zugeordneten LED-Einheiten jeweils eine oder mehrere, nur der jeweiligen Teilmenge zugeordnete Datenleitungen des internen Datenbusses mit dem jeweiligen Verarbeitungsmodul verbunden sind, um hierüber die zweiten digitalen Steuerbefehle zu übertragen. Mit anderen Worten erfolgt die Datenübertragung auf dem internen Datenbus über mehrere unterschiedliche Datenleitungen für entsprechende Teilmengen von LED-Einheiten. Hierdurch kann die Anzahl der ansteuerbaren LED-Einheiten weiter erhöht werden. Vorzugsweise wird diese Ausführungsform der Erfindung mit der oben beschriebenen Software-SPI-Methode kombiniert, bei der beliebige Pins des Verarbeitungsmoduls zur Datenübertragung an den SPI-Bus genutzt werden.

In einer weiteren bevorzugten Ausführungsform umfasst die Beleuchtungsvorrichtung nur ein einzelnes Verarbeitungsmodul für alle LED-Einheiten der Vielzahl der LED-Einheiten. Hierdurch wird ein besonders kompakter Aufbau der Beleuchtungsvorrichtung erreicht. Je nach Ausgestaltung der erfindungsgemäßen Beleuchtungsvorrichtung können eine oder mehrere der LED-Einheiten aus der Vielzahl von LED-Einheiten RGB-LED-Einheiten mit einer roten, grünen und blauen LED und/oder RGBW-LED-Einheiten mit einer roten, grünen, blauen und weißen LED sein. Gegebenenfalls können eine oder mehrere der LED-Einheiten aus der Vielzahl von LED-Einheiten auch als Weißlicht-LED-Einheiten mit einer weißen LED ausgestaltet sein. Ferner können eine oder mehrere der LED-Einheiten aus der Vielzahl von LED-Einheiten auch Einfarb-LED-Einheiten mit einer einfarbigen LED (z.B. rot, grün oder blau) sein.

In einer weiteren Variante der erfindungsgemäßen Beleuchtungsvorrichtung sind eine oder mehrere der LED-Einheiten aus der Vielzahl von LED-Einheiten jeweils derart ausgestaltet, dass die integrierte Schaltung und das oder die LEDs der jeweiligen LED-Einheit in einem gemeinsamen Gehäuse integriert sind. Es werden somit besonders kompakt aufgebaute LED-Einheiten in der erfindungsgemäßen Beleuchtungsvorrichtung verwendet, wodurch deren Größe reduziert werden kann. In einer besonders bevorzugten Variante kommen LED-Einheiten vom Typ APA10x und/oder von den Typen WS281x, SK691x, PL982x sowie Derivate dieser Typen zum Einsatz. Diese Typen von LED-Einheiten sind an sich aus dem Stand der Technik bekannt und ermöglichen deren Aneinanderreihung mit einer sehr hohen Packungsdichte.

In einer weiteren Ausführungsform der erfindungsgemäßen Beleuchtungsvorrichtung sind eine oder mehrere der LED-Einheiten aus der Vielzahl von LED-Einheiten jeweils dazu eingerichtet, der oder den LEDs der jeweiligen LED-Einheit Strom aus der Spannungsversorgung über PWM-Modulation zuzuführen. Alternativ oder zusätzlich besteht auch die Möglichkeit, dass eine oder mehrere der LED-Einheiten aus der Vielzahl von LED-Einheiten jeweils dazu eingerichtet sind, der oder den LEDs der jeweiligen LED-Einheit Strom aus der Spannungsversorgung über die Einstellung variabler Strompegel zuzuführen.

Je nach Ausgestaltung kann die erfindungsgemäße Beleuchtungsvorrichtung für unterschiedliche Zwecke im Fahrzeug vorgesehen sein. Insbesondere kann die Beleuchtungsvorrichtung eine Innenraumbeleuchtung im Inneren des Fahrzeugs sein. Nichtsdestotrotz besteht auch die Möglichkeit, dass die Beleuchtungsvorrichtung eine Außenbeleuchtung an der Außenseite des Kraftfahrzeugs ist.

Neben der soeben beschriebenen Beleuchtungsvorrichtung betrifft die Erfindung ein Kraftfahrzeug, insbesondere einen PKW oder ggf. auch einen LKW, das eine oder mehrere der erfindungsgemäßen Beleuchtungsvorrichtungen bzw. bevorzugter Varianten dieser Beleuchtungsvorrichtungen umfasst.

Ein Ausführungsbeispiel der Erfindung wird nachfolgend anhand der beigefügten Figuren detailliert beschrieben.

Es zeigen:
- Fig. 1: eine schematische Darstellung einer Ausführungsform einer erfindungsgemäßen Beleuchtungsvorrichtung; und
- Fig. 2: eine Detailansicht einer LED-Einheit aus Fig. 1.

Im Folgenden wird eine Ausführungsform der Erfindung anhand einer Beleuchtungsvorrichtung beschrieben, welche als Leuchtmittel eine Vielzahl von auf einem Band angeordneten LED-Einheiten umfasst. Diese LED-Einheiten sind in Fig. 1 mit dem Bezugszeichen 3 bezeichnet. Die einzelnen LEDs der LED-Einheiten sind mit den Bezugszeichen 301, 302 und 303 bezeichnet. Die LED 301 ist eine rote LED, die LED 302 eine grüne LED und die LED 303 eine blaue LED. Jede LED-Einheit 3 enthält eine integrierte Schaltung, welche mit Bezugszeichen 4 bezeichnet ist. Bei den LED-Einheiten 3 handelt es sich vorzugsweise um LED-Einheiten von Typ APA10x bzw. vom Typ WS281x, SK691x, PL982x, welche sehr kompakt aufgebaut sind. Insbesondere sind bei diesen LED-Einheiten die LEDs und die integrierte Schaltung in einem gemeinsamen Gehäuse untergebracht. Mit den bandförmig angeordneten LED-Einheiten kann eine sehr hohe Packungsdichten erreicht werden (je nach Gehäuseform von 144 bis 367 LEDs/m).

Die einzelnen LED-Einheiten 3 werden über einen digitalen Datenstrom in der Form eines Bitstroms angesteuert, der mittels eines internen Datenbusses 2 (d.h. eines intern in der Beleuchtungsvorrichtung vorgesehenen Datenbusses) den einzelnen LED-Einheiten zugeführt wird. Der interne Datenbus ist in der hier beschriebenen Ausführungsform ein SPI-Bus mit einer Leitung CL für den Takt und einer Leitung DL für den Bitstrom. Darüber hinaus sind zwei Stromleitungen L1 und L2 vorgesehen, welche an eine Gleichspannungsversorgung 5 angeschlossen sind. Basierend auf dem über die Datenleitung DL empfangenen Bitstrom erfolgt eine PWM-Modulation des den einzelnen LEDs 301 bis 303 zugeführten Stroms, um hierdurch die LEDs entsprechend dem Bitstrom auf der Datenleitung DL anzusteuern.

Der Aufbau der LED-Einheiten 3 aus Fig. 1 ist an sich bekannt und nochmals im Detail in Fig. 2 gezeigt. Die nachfolgend beschriebenen Funktionalitäten der Datenverarbeitung und der Ansteuerung der LEDs 301 bis 303 werden über die integrierte Schaltung 4 der LED-Einheit 3 realisiert. In Fig. 2 erkennt man einen Eingang CKI und einen Ausgang CKO für das Taktsignal der Taktleitung CL. Ferner sind ein Dateneingangsanschluss SDI und ein Datenausgangsanschluss SDO für den Bitstrom auf der Datenleitung DL vorgesehen. Der empfangene Bitstrom der Datenleitung DL sowie das Taktsignal der Taktleitung CL gelangen zu dem seriellen Dateneingang DI. Anschließend wird der Bitstrom in dem Decoder DEC decodiert.

Mit dem weiter unten beschriebenen Verarbeitungsmodul 1 wird in genauer zeitlicher Abfolge für jede der LEDs 301 bis 303 ein sog. LED-Frame erzeugt. Die Frames aller LEDs einer LED-Einheit 3 werden als ein Paket auf dem Datenbus 2 übertragen und im Decoder DEC decodiert. Nach der Decodierung wird überprüft, ob das aktuelle Paket für die entsprechende LED-Einheit bestimmt ist, was anhand eines Codes im Frame erkannt werden kann. Ist dies der Fall, wird der decodierte Bitstrom auf entsprechende Schieberegister SR1 bis SR3 gegeben, wobei das Schieberegister SR1 der roten LED 301, das Schieberegister SR2 der grünen LED 302 und das Schieberegister SR3 der blauen LED 303 zugeordnet ist. Auf die einzelnen Schieberegister wird somit das entsprechende Signal zur Ansteuerung der jeweiligen LED gegeben. Das Signal ist eine Abfolge von High/Low-Signalen, die in der LED-Einheit 3 in ein PWM-Signal zur Zufuhr von Strom an die einzelnen LEDs 301 bis 303 gewandelt wird. Hierfür sind die drei PWM-Generatoren G1, G2 und G3 vorgesehen, wobei analog zu den Schieberegistern der Generator G1 für die rote LED 301, der Generator G2 für die grüne LED 302 und der Generator G3 für die blaue LED 303 vorgesehen ist. Die einzelnen PWM-Generatoren sind mit einem Oszillator OS verbunden, der ein Oszillatorsignal an dem Oszillatoreingang OSCI empfängt.

Die Stromzufuhr zu den LEDs 301 bis 303 erfolgt über den Eingang VDD und den Ausgang VREG, zwischen denen sich eine Regel RE befindet. Der Eingang und der Ausgang sind an die Leitung L1 gekoppelt. In der Regel wird hierüber eine Spannung von 5 V zugeführt. Demgegenüber erfolgt die Erdung der LEDs über den Anschluss VSS, der an die Leitung L2 gekoppelt ist.

Wie bereits erwähnt, wird zur Bereitstellung des Bitstroms für die einzelnen LEDs der an sich bekannte SPI-Datenbus genutzt, der in Fig. 1 mit Bezugszeichen 2 bezeichnet ist. Erfindungswesentlich ist nunmehr, dass der Bitstrom auf der Leitung DL mittels eines Verarbeitungsmoduls 1 erzeugt wird, das an einem Kraftfahrzeug-Datenbus 6 gekoppelt ist, der in der hier beschriebenen Ausführungsform ein LIN-Bus ist. Das Verarbeitungsmodul 1 umfasst einen LIN-Transceiver 101, der entsprechende digitale Signale zur Ansteuerung der LED-Einheiten 3 vom LIN-Bus 6 abgreift, sowie ein Mikroprozessor 102, der die abgegriffenen Signale in entsprechende Datensignale auf der Datenleitung DL wandelt. Die auf dem LIN-Bus 6 übertragenen Signale umfassen dabei Signale, welche für die Beleuchtungsvorrichtung bestimmt sind und ein für die Beleuchtungsvorrichtung einzustellendes Lichtmuster festlegen. Diese Signale stammen wiederum von einem Steuergerät des Kraftfahrzeugs, welches beispielsweise basierend auf einer Eingabe des Fahrers das zu generierende Lichtmuster festlegt und als entsprechendes Signal auf den LIN-Bus gibt. Über das Verarbeitungsmodul 1 wird erkannt, ob das Lichtmuster entsprechend dem aktuellen Signal auf dem LIN-Bus 6 für die Beleuchtungsvorrichtung vorgesehen ist. Ist dies der Fall, wird dieses Signal mittels des Mikroprozessors 102 in ein entsprechendes Signal für den SPI-Datenbus 2 umgesetzt.

In einer besonders bevorzugten Ausführungsform der Erfindung werden von dem Mikroprozessor 102 die Signale für den SPI-Bus 2 mittels Software-SPI erzeugt. Software-SPI ist an sich aus dem Stand der Technik bekannt und stellt eine Programmbibliothek dar, mit der beliebige freie Pins des Mikroprozessors zur Signalabgabe auf den SPI-Bus 2 genutzt werden können. Alternativ kann jedoch auch Hardware-SPI eingesetzt werden, Dabei sind spezielle SPI-Pins zur Signalabgabe auf den SPI-Bus 2 vorgesehen. Die Verwendung von Software-SPI hat den Vorteil, dass in dem internen Datenbus 2 mehrere Leitungen DL und CL zur Ansteuerung einer größeren Anzahl von LED-Einheiten 3 vorgesehen sein können.

Die im Vorangegangenen beschriebene Variante der Erfindung weist eine Reihe von Vorteilen auf. Insbesondere kann durch die Umsetzung eines Signals auf einem LIN-Bus in ein SPI-Signal die Ansteuerung einer sehr großen Anzahl von LED-Einheiten erreicht werden. Darüber hinaus können durch die Verwendung der Software-SPI-Methode beliebige Pins in einem entsprechenden Verarbeitungsmodul zur Erzeugung von Signalen für den SPI-Bus genutzt werden. Im Besonderen kann ggf. nur ein einzelnes Verarbeitungsmodul zur Ansteuerung aller, in einem bestimmten Bereich des Kraftfahrzeugs (z.B. Tür oder Sitz) vorgesehener LED-Einheiten genutzt werden. Bei der Verwendung der erfindungsgemäßen Beleuchtungsvorrichtung kann ferner die bestehende LIN-Architektur in einem Kraftfahrzeug erhalten bleiben. Ebenso können an sich bekannte LED-Einheiten eingesetzt werden. Es muss lediglich eine geeignete Umsetzung der LIN-Signale auf dem LIN-Bus in Signale eines SPI-Busses realisiert werden.

### Bezugszeichenliste

- 1: Verarbeitungsmodul
- 101: LIN-Transceiver
- 102: Mikroprozessor
- 2: interner Datenbus
- 3: LED-Einheiten
- 301,302,303: LEDs
- 4: integrierte Schaltung
- 5: Spannungsversorgung
- 6: Kraftfahrzeug-Datenbus
- CL: Leitung für Taktsignal
- DL: Datenleitung
- L1, L2: Stromleitungen
- RE: Spannungsregler
- DI: serieller Dateneingang
- DEC: Decoder
- SR1, SR2, SR3: Schieberegister
- G1, G2, G3: PWM-Generatoren
- OS: Oszillator
- CO: Stromausgang
- VDD, VREG, VSS: Spannungsanschlüsse
- CKI, CKO: Anschlüsse für Taktsignal
- SDI, SDO: Datenanschlüsse
- OSCI: Anschluss für Oszillatorsignal

## Patentansprüche

1. Beleuchtungsvorrichtung für ein Kraftfahrzeug, umfassend ein oder mehrere Verarbeitungsmodule (1) sowie einen internen Datenbus (2) und eine Vielzahl von LED-Einheiten (3); **dadurch gekennzeichnet, dass**
der interne Datenbus (2) ein SPI-Bus oder ein differentieller Datenbus, der digitale Daten über eine Spannungsdifferenz zwischen zwei Leitungen codiert, ist; wobei einem jeweiligen Verarbeitungsmodul (1) mehrere LED-Einheiten (3) aus der Vielzahl von LED-Einheiten (3) zugeordnet sind und das jeweilige Verarbeitungsmodul (1) mit den zugeordneten LED-Einheiten (3) über den internen Datenbus (2) gekoppelt ist;
wobei die zugeordneten LED-Einheiten (3) jeweils eine oder mehrere LEDs (301, 302, 303) und eine integrierte Schaltung (4) umfassen und an eine Stromversorgung (5) für das oder die LEDs (301, 302, 303) angeschlossen sind; wobei das jeweilige Verarbeitungsmodul (1) zur Kopplung an einen Kraftfahrzeug-Datenbus (6) eingerichtet ist, um erste digitale Steuerbefehle zum Betrieb der Beleuchtungsvorrichtung von dem Kraftfahrzeug-Datenbus (6) zu empfangen, umzusetzen und als zweite digitale Steuerbefehle auf den internen Datenbus (2) zu geben;
wobei die zugeordneten LED-Einheiten (3) dazu eingerichtet sind, ihren LEDs (3) Strom aus der Spannungsversorgung (5) basierend auf den zweiten digitalen Steuerbefehlen auf dem internen Datenbus (2) mittels der integrierten Schaltungen (4) zuzuführen.

2. Beleuchtungsvorrichtung nach Anspruch 1, **dadurch gekennzeichnet, dass** das oder die Verarbeitungsmodule (1) zur Kopplung an einen Kraftfahrzeug-Datenbus (6) in der Form eines LIN-Busses eingerichtet sind.

3. Beleuchtungsvorrichtung nach Anspruch 1 oder 2, **dadurch gekennzeichnet, dass** der interne Datenbus (2) ein SPI-Bus ist und das oder die Verarbeitungsmodule (1) derart ausgestaltet sind, dass die ersten digitalen Steuersignale mittels Software-SPI und/oder Hardware-SPI auf den SPI-Bus gegeben werden.

4. Beleuchtungsvorrichtung nach Anspruch 1 oder 2, **dadurch gekennzeichnet, dass** der interne Datenbus (2) ein differentieller Datenbus in der Form eines APIX-Busses ist.

5. Beleuchtungsvorrichtung nach einem der vorhergehenden Ansprüche, **dadurch gekennzeichnet, dass** ein jeweiliges Verarbeitungsmodul (1) zumindest eines Teils der Verarbeitungsmodule (1) derart mit dem internen Datenbus (2) gekoppelt ist, dass für mehrere unterschiedliche Teilmengen von dem jeweiligen Verarbeitungsmodul (1) zugeordneten LED-Einheiten (3) jeweils eine oder mehrere, nur der jeweiligen Teilmenge zugeordnete Datenleitungen (DL) des internen Datenbusses (2) mit dem jeweiligen Verarbeitungsmodul (1) verbunden sind, um hierüber die zweiten digitalen Steuerbefehle zu übertragen.

6. Beleuchtungsvorrichtung nach einem der vorhergehenden Ansprüche, **dadurch gekennzeichnet, dass** die Beleuchtungsvorrichtung ein einzelnes Verarbeitungsmodul (1) für alle LED-Einheiten (3) der Vielzahl von LED-Einheiten (3) umfasst.

7. Beleuchtungsvorrichtung nach einem der vorhergehenden Ansprüche, **dadurch gekennzeichnet, dass** eine oder mehrere der LED-Einheiten (3) aus der Vielzahl von LED-Einheiten (3) RGB-LED-Einheiten mit einer roten, grünen und blauen LED und/oder RGBW-LED-Einheiten mit einer roten, grünen, blauen und weißen LED sind.

8. Beleuchtungsvorrichtung nach einem der Ansprüche 1 bis 6, **dadurch gekennzeichnet, dass** eine oder mehrere der LED-Einheiten aus der Vielzahl von LED-Einheiten Weißlicht-LED-Einheiten mit einer weißen LED sind.

9. Beleuchtungsvorrichtung nach einem der Ansprüche 1 bis 6, **dadurch gekennzeichnet, dass** eine oder mehrere der LED-Einheiten (3) aus der Vielzahl von LED-Einheiten (3) Einfarb-LED-Einheiten mit einer einfarbigen LED sind.

10. Beleuchtungsvorrichtung nach einem der vorhergehenden Ansprüche, **dadurch gekennzeichnet, dass** eine oder mehrere der LED-Einheiten (3) aus der Vielzahl von LED-Einheiten (3) jeweils derart ausgestaltet sind, dass die integrierte Schaltung (4) und das oder die LEDs (301, 302, 303) der jeweiligen LED-Einheit (3) in einem gemeinsamen Gehäuse integriert sind.

11. Beleuchtungsvorrichtung nach einem der vorhergehenden Ansprüche, **dadurch gekennzeichnet, dass** eine oder mehrere der LED-Einheiten (3) aus der Vielzahl von LED-Einheiten (3) jeweils dazu eingerichtet sind, der oder den LEDs (301, 302, 303) der jeweiligen LED-Einheit (3) Strom aus der Spannungsversorgung (5) über PWM-Modulation zuzuführen.

12. Beleuchtungsvorrichtung nach einem der vorhergehenden Ansprüche, **dadurch gekennzeichnet, dass** eine oder mehrere der LED-Einheiten (3) aus der Vielzahl von LED-Einheiten (3) jeweils dazu eingerichtet sind, der oder den LEDs (301, 302, 303) der jeweiligen LED-Einheit (3) Strom aus der Spannungsversorgung (5) über die Einstellung variabler Strompegel zuzuführen.

13. Beleuchtungsvorrichtung nach einem der vorhergehenden Ansprüche, **dadurch gekennzeichnet, dass** die Beleuchtungsvorrichtung eine Innenraumbeleuchtung im Kraftfahrzeug oder eine Außenbeleuchtung an der Außenseite des Kraftfahrzeugs ist.

14. Kraftfahrzeug, umfassend eine oder mehrere Beleuchtungsvorrichtungen nach einem der vorhergehenden Ansprüche.

## Claims

1. An illumination device for a motor vehicle, comprising one or more processing modules (1) and also an internal data bus (2) and a plurality of LED units (3);
**characterised in that**
the internal data bus (2) is an SPI bus or a differential data bus which encodes digital data by means of a voltage difference between two lines; wherein several LED units (3) from among the plurality of LED units (3) are associated with a respective processing module (1) and the respective processing module (1) is coupled with the associated LED units (3) via the internal data bus (2);
wherein the associated LED units (3) in each case comprise one or more LEDs (301, 302, 303) and an integrated circuit (4), and are connected to a power supply (5) for the LED or LEDs (301, 302, 303);
wherein the respective processing module (1) is set up for coupling to a motor vehicle data bus (6), in order to receive first digital control commands for operating the illumination device from the motor vehicle data bus (6), convert them and pass them as second digital control commands to the internal data bus (2);
wherein the associated LED units (3) are set up to supply their LEDs (3) with current from the power supply (5) based on the second digital control commands on the internal data bus (2) by means of the integrated circuits (4).

2. An illumination device according to Claim 1, **characterised in that** the processing module or modules (1) are set up for coupling to a motor vehicle data bus (6) in the form of a LIN bus.

3. An illumination device according to Claim 1 or Claim 2, **characterised in that** the internal data bus (2) is an SPI bus and the processing module or modules (1) are configured such that the first digital control signals are passed to the SPI bus by means of software SPI and/or hardware SPI.

4. An illumination device according to Claim 1 or Claim 2, **characterised in that** the internal data bus (2) is a differential data bus in the form of an APIX bus.

5. An illumination device according to one of the preceding claims, **characterised in that** a respective processing module (1) at least of some of the processing modules (1) is coupled with the internal data bus (2) such that for several different subsets of LED units (3) associated with the respective processing module (1) in each case one or more data lines (DL) of the internal data bus (2) which are associated only with the respective subset are connected to the respective processing module (1), in order to transmit the second digital control commands thereover.

6. An illumination device according to one of the preceding claims, **characterised in that** the illumination device comprises an individual processing module (1) for all the LED units (3) of the plurality of LED units (3).

7. An illumination device according to one of the preceding claims, **characterised in that** one or more of the LED units (3) from among the plurality of LED units (3) are RGB LED units with a red, green and blue LED and/or RGBW LED units with a red, green, blue and white LED.

8. An illumination device according to one of Claims 1 to 6, **characterised in that** one or more of the LED units from among the plurality of LED units are white-light LED units with a white LED.

9. An illumination device according to one of Claims 1 to 6, **characterised in that** one or more of the LED units (3) from among the plurality of LED units (3) are monochrome LED units with a monochrome LED.

10. An illumination device according to one of the preceding claims, **characterised in that** one or more of the LED units (3) from among the plurality of LED units (3) is/are configured in each case such that the integrated circuit (4) and the LED or LEDs (301, 302, 303) of the respective LED unit (3) are integrated in a common housing.

11. An illumination device according to one of the preceding claims, **characterised in that** one or more of the LED units (3) from among the plurality of LED units (3) is/are set up in each case to supply the LED or LEDs (301, 302, 303) of the respective LED unit (3) with current from the power supply (5) by means of pulse-width modulation.

12. An illumination device according to one of the preceding claims, **characterised in that** one or more of the LED units (3) from among the plurality of LED units (3) is/are set up in each case to supply the LED or LEDs (301, 302, 303) of the respective LED unit (3) with current from the power supply (5) by means of setting variable current levels.

13. An illumination device according to one of the preceding claims, **characterised in that** the illumination device is an interior illumination means in the motor vehicle or an exterior illumination means on the outside of the motor vehicle.

14. A motor vehicle, comprising one or more illumination devices according to one of the preceding claims.

## Revendications

1. Dispositif d'éclairage d'un véhicule comprenant au moins un module de traitement (1) ainsi qu'un bus de données interne (2) et un ensemble d'unités de LED (3),
**caractérisé en ce que**
le bus de données interne (2) est un bus-SPI ou un bus différentiel qui code des données numériques par l'intermédiaire d'une différence de tension entre deux conduites, à un module de traitement respectif (1) étant associées plusieurs unités de LED parmi l'ensemble d'unités de LED (3) et le module de traitement (1) étant couplé aux unités de LED (3) associées par l'intermédiaire du bus de données interne (2),
les unités de LED (3) associées comportant chacune au moins une LED (301, 302, 303) et un circuit intégré (4), et étant connectées à une alimentation en courant (5) de la LED (301, 302, 303), le module de traitement (1) respectif étant susceptible d'être couplé à un bus de données (6) du véhicule pour recevoir, à partir du bus de données (6) du véhicule, et convertir des premiers ordres de commande numériques pour faire fonctionner le dispositif d'éclairage, et les délivrer au bus de données internes (2) en tant que seconds ordres de commande numérique,
les unités de LED (3) associées étant susceptibles de transmettre à leurs LED (3) un courant provenant de l'alimentation en tension (5) sur le fondement des seconds ordres de commande numériques sur le bus de données interne (2) au moyen des circuits intégrés (4).

2. Dispositif d'éclairage conforme à la revendication 1,
**caractérisé en ce que**
le module de traitement (1) est susceptible d'être couplé à un bus de données (6) du véhicule sous la forme d'un bus LIN.

3. Dispositif d'éclairage conforme à la revendication 1 ou 2,
**caractérisé en ce que**
le bus de données interne (2) est un bus SPI et le module de traitement (1) est équipé de sorte que les premiers signaux de commande numériques soient délivrés au bus SPI au moyen d'un logiciel SPI et/ou d'un matériel SPI.

4. Dispositif d'éclairage conforme à la revendication 1 ou 2,
**caractérisé en ce que**
le bus de données interne (2) est un bus de données différentiel sous la forme d'un bus APIX.

5. Dispositif d'éclairage conforme à l'une des revendications précédentes,
**caractérisé en ce qu'**
un module de traitement (1) respectif d'au moins une partie du module de traitement (1) est couplé au bus de données interne (2) de sorte que, pour plusieurs sous ensemble différents d'unités de LED (3) associées au module de traitement (1) respectif, respectivement au moins l'une des conduites de données (DL) du bus de données interne (2), associée uniquement au sous ensemble respectif soit reliée au module de traitement (1) respectif pour pouvoir transmettre sur celle-ci les seconds ordres de commande numériques.

6. Dispositif d'éclairage conforme à l'une des revendications précédentes,
**caractérisé en ce qu'**
il comporte un seul module de traitement (1) pour toutes les unités de LED de l'ensemble d'unités de LED (3).

7. Dispositif d'éclairage conforme à l'une des revendications précédentes,
**caractérisé en ce qu'**
au moins une unité de LED parmi l'ensemble d'unités de LED (3) est une unité de LED-RGB ayant une LED rouge, une LED verte et une LED bleue et/ou une unité de LED-RGBW ayant une LED rouge, une LED verte, une LED bleue et une LED blanche.

8. Dispositif d'éclairage conforme à l'une des revendications 1 à 6,
**caractérisé en ce qu'**
au moins une unité de LED parmi l'ensemble d'unités de LED est une unité de LED à lumière blanche ayant une LED blanche.

9. Dispositif d'éclairage conforme à l'une des revendications 1 à 6,
**caractérisé en ce qu'**
au moins une unité de LED parmi l'ensemble d'unités de LED (3) est une unité de LED-monochrome ayant une LED-monochrome.

10. Dispositif d'éclairage conforme à l'une des revendications précédentes,
**caractérisé en ce qu'**
au moins une unité de LED parmi l'ensemble d'unités de LED (3) est respectivement réalisée de sorte que le circuit intégré (4) et la LED (301, 302, 303) de l'unité de LED respective (3) soient intégrés dans un boîtier commun.

11. Dispositif d'éclairage conforme à l'une des revendications précédentes,
**caractérisé en ce qu'**
au moins une unité de LED parmi l'ensemble d'unités de LED (3) est respectivement réalisée de façon à transmettre à la LED (301, 302, 303) de l'unité de LED (3) respective du courant provenant de l'alimentation en tension (5) par modulation PWM.

12. Dispositif d'éclairage conforme à l'une des revendications précédentes,
**caractérisé en ce qu'**
au moins une unité de LED (3) parmi l'ensemble d'unités de LED (3) est respectivement réalisée de façon à transmettre à la LED (301, 302, 303) de l'unité de LED (3) respective du courant provenant de l'alimentation en tension (5) par réglage d'un niveau de courant variable.

13. Dispositif d'éclairage conforme à l'une des revendications précédentes,
**caractérisé en ce qu'**
il est constitué par un dispositif d'éclairage de l'habitacle d'un véhicule ou un éclairage externe situé sur la face externe du véhicule.

14. Véhicule comprenant au moins un dispositif d'éclairage conforme à l'une des revendications précédentes.
